# EUROPÄISCHE PATENTSCHRIFT

(11) **EP 3 568 345 B1**
(45) Veröffentlichungstag und Bekanntmachung des Hinweises auf die Patenterteilung: **07.04.2021**
(21) Anmeldenummer: 17818505.4
(22) Anmeldetag: 13.12.2017
(51) Int. Cl.: B63G 8/00

(54) **VERFAHREN ZUR BESTIMMUNG VON HYDRODYNAMISCHEN KOEFFIZIENTEN BEI UNTERSEEBOOTEN**
METHOD FOR DETERMINING HYDRODYNAMIC COEFFICIENTS IN SUBMARINES
PROCÉDÉ DE DÉTERMINATION DE COEFFICIENTS HYDRODYNAMIQUES SUR DES SOUS-MARINS

(30) Priorität: 12.01.2017 DE 102017200468
(43) Veröffentlichungstag der Anmeldung: 20.11.2019
(73) Patentinhaber: thyssenkrupp Marine Systems GmbH, 24143 Kiel (DE); thyssenkrupp AG, 45143 Essen (DE)
(72) Erfinder: BOHLMANN, Hans Jürgen, 23617 Stockelsdorf (DE)
(74) Vertreter: thyssenkrupp Intellectual Property GmbH
(86) Internationale Anmeldenummer: PCT/EP2017/082510
(87) Internationale Veröffentlichungsnummer: WO 2018/130360

(56) Entgegenhaltungen:
- JP-A- S6 343 896
- US-A1- 2004 224 577

## Beschreibung

Die Erfindung betrifft ein Verfahren zur Bestimmung von hydrodynamischen Koeffizienten bei Unterseebooten.

Bei stationärer Fahrt eines Unterseeboots ist insbesondere die auf das Boot wirkende Normalkraft gleich null. Diese wird durch die folgende Gleichung beschrieben: ${Z}_{∗}^{′} + {Z}_{w}^{′} ⋅ tan \left(α\right) + {Z}_{\left|w\right|} ⋅ \left|tan\left(α\right)\right| + {Z}_{w \left|w\right|}^{′} ⋅ tan \left(α\right) ⋅ \left|tan\left(α\right)\right| + {Z}_{ww}^{′} ⋅ {tan}^{2} \left(α\right) + {f}_{x} ⋅ {Z}_{δs}^{′} ⋅ {δ}_{s} + {Z}_{δb}^{′} ⋅ {δ}_{b} + \left({f}_{x}⋅{Z}_{δsη}^{′}⋅{δ}_{s}+{Z}_{wη}^{′}⋅tan\left(α\right)+{Z}_{w \left|w\right| η}^{′}⋅tan\left(α\right)⋅\left|tan\left(α\right)\right|\right) ⋅ \left(η⋅C-1\right) + \frac{W ′ - B ′}{{u}^{′ 2}} ⋅ cos \left(θ\right) ⋅ cos \left(ϕ\right) = 0$

Ebenso gilt für die bei stationärer Fahrt am Boot, dass die angreifenden Trimmmomente gleich null sind. Dieses beschreibt die folgende Gleichung: ${M}_{∗}^{′} + {M}_{w}^{′} ⋅ tan \left(α\right) + {M}_{\left|w\right|} ⋅ \left|tan\left(α\right)\right| + {M}_{w \left|w\right|}^{′} ⋅ tan \left(α\right) ⋅ \left|tan\left(α\right)\right| + {M}_{ww}^{′} ⋅ {tan}^{2} \left(α\right) + {f}_{x} ⋅ {M}_{δs}^{′} ⋅ {δ}_{s} + {M}_{δb}^{′} ⋅ {δ}_{b} + \left({f}_{x}⋅{M}_{δsη}^{′}⋅{δ}_{s}+{M}_{wη}^{′}⋅tan\left(α\right)+{M}_{w \left|w\right| η}^{′}⋅tan\left(α\right)⋅\left|tan\left(α\right)\right|\right) ⋅ \left(η⋅C-1\right) + \frac{{x}_{G}^{′} ⋅ W ′ - {x}_{B}^{′} ⋅ B ′}{{u}^{′ 2}} ⋅ cos \left(θ\right) ⋅ cos \left(ϕ\right) + \frac{{x}_{G}^{′} ⋅ W ′ - {x}_{B}^{′} ⋅ B ′}{{u}^{′ 2}} ⋅ sin \left(θ\right) = 0$

Die z-Richtung ist die Richtung senkrecht zur Längsachse des Unterseebootes, wobei positive Werte nach unten zeigen.
Die *y*-Richtung ist die Richtung quer zur Längsachse des Unterseebootes, wobei positive Werte nach steuerbord zeigen.

Hierbei ist:
*δ*ₛ der hintere Tiefenruderwinkel,
*δ*_{b} der vordere Tiefenruderwinkel,
*α* der Anstellwinkel des Unterseeboots,
*β* der Driftwinkel des Unterseeboots,
*fₓ* ein Faktor für Ruder, bei X-Ruder *fₓ* = 4, bei Kreuzruder *fₓ* = 1,
*η* das Verhältnis $\frac{{u}_{c}}{u} ,$
*W* das Gewicht des Unterseeboots einschließlich gefluteter Freiräume,
$W ′ = \frac{W}{\frac{ρ}{2} ⋅ {L}^{2} ⋅ {\overline{U}}^{2}}$ ein dimensionsloser Wert,
B der Formauftrieb des Unterseeboots,
$B ′ = \frac{B}{\frac{ρ}{2} ⋅ {L}^{2} ⋅ {\overline{U}}^{2}}$ ein dimensionsloser Wert,
**C** der Ursprung des bootsfesten Koordinatensystems,
*L* die Länge des Unterseeboots,
*ρ* die Dicht des umgebenden Wassers,
*g* die Erdbeschleunigung,
*U* die Geschwindigkeit des Unterseeboots bei Fahrt durch das Wasser,
*u* die Geschwindigkeitskomponente in *x*-Richtung,
*U̅* die Geschwindigkeit des Unterseeboots bei stationärer Fahrt durch das Wasser für einen frei wählbaren Referenzfahrtzustand,
*u_{c}* die Propulsionsgeschwindigkeit, welche der Geschwindigkeit *u* entspricht, die das Boot bei der momentanen Propellerdrehzahl bei Vorausfahrt auf ebenem Kiel mit Nullruderlagen erreichen würde, ${u}_{c}^{′} = \frac{u}{\overline{U}}$ ein dimensionsloser Wert,
*v* die Geschwindigkeitskomponente in *y*-Richtung quer zum Unterseeboot,
$v ′ = \frac{v}{\overline{U}}$ ein dimensionsloser Wert,
*w* die Geschwindigkeitskomponente in *z*-Richtung normal zum Unterseeboot,
$w ′ = \frac{w}{\overline{U}}$ ein dimensionsloser Wert,
*Z* die Hydrodynamische Kraft in *z*-Richtung,
*Z*_{*} der Koeffizient zur Beschreibung der Normalkraft Z als Funktion von *u*²,
${Z}_{∗}^{′} = \frac{{Z}_{∗}}{\frac{ρ}{2} {L}^{2}}$ ein dimensionsloser Wert,
*Z_{w}* der Koeffizient zur Beschreibung der Normalkraft *Z* als Funktion von dem Produkt *u · w*,
${Z}_{w}^{′} = \frac{{Z}_{w}}{\frac{ρ}{2} {L}^{2}}$ ein dimensionsloser Wert,
*Z*_{|*w*|} der Koeffizient zur Beschreibung der Normalkraft *Z* als Funktion von dem Produkt *u* · |*w*|,
${Z}_{\left|w\right|}^{′} = \frac{{Z}_{\left|w\right|}}{\frac{ρ}{2} {L}^{2}}$ ein dimensionsloser Wert,
*Z*_{*w*|*w*|} der Koeffizient zur Beschreibung der Normalkraft *Z* als Funktion von $w ⋅ \sqrt{{v}^{2} + {w}^{2}}$ ,
${Z}_{w \left|w\right|}^{′} = \frac{{Z}_{w \left|w\right|}}{\frac{ρ}{2} {L}^{2}}$ ein dimensionsloser Wert,
*Z_{ww}* der Koeffizient zur Beschreibung der Normalkraft **Z** als Funktion von |*w*| · $\sqrt{{v}^{2} + {w}^{2}} ,$
${Z}_{ww}^{′} = \frac{{Z}_{ww}}{\frac{ρ}{2} {L}^{2}}$ ein dimensionsloser Wert,
*Z*_{*w*|*w*|*η*} der Koeffizient zur Beschreibung der Normalkraft *Z* als Funktion von *w* · $\sqrt{{v}^{2} + {w}^{2} ⋅} \left(η⋅C-1\right) ,$
${Z}_{w \left|w\right| η}^{′} = \frac{{Z}_{w \left|w\right| η}}{\frac{ρ}{2} {L}^{2}}$ ein dimensionsloser Wert,
*Z_{δs}* der Koeffizient zur Beschreibung der Normalkraft *Z* als Funktion von *u*² · *δₛ,*
${Z}_{δs}^{′} = \frac{{Z}_{δs}^{′}}{\frac{ρ}{2} {L}^{2}}$ ein dimensionsloser Wert,
*Z_{δb}* der Koeffizient zur Beschreibung der Normalkraft *Z* als Funktion von *u*² · *δ_{b},*
${Z}_{δb}^{′} = \frac{{Z}_{δb}^{′}}{\frac{ρ}{2} {L}^{2}}$ ein dimensionsloser Wert,
*Z*_{*δ*s*η*} der Koeffizient zur Beschreibung der Normalkraft *Z* als Funktion von *u*² · *δₛ* · (*η · C* - 1),
${Z}_{δsη}^{′} = \frac{{Z}_{δsη}^{′}}{\frac{ρ}{2} {L}^{2}}$ ein dimensionsloser Wert,
*M* das hydrodynamische Drehmoment um die *y*-Achse, auch Stampfmoment genannt,
*M*_{*} der Koeffizient zur Beschreibung des Stampfmoments *M*,
${M}_{∗}^{′} = \frac{{M}_{∗}}{\frac{ρ}{2} {L}^{3}}$ ein dimensionsloser Wert,
*M_{w}* der Koeffizient zur Beschreibung des Stampfmoments *M* als Funktion von *u · w,*
${M}_{w}^{′} = \frac{{M}_{w}}{\frac{ρ}{2} {L}^{3}}$ ein dimensionsloser Wert,
*M*_{|*w*|} der Koeffizient zur Beschreibung des Stampfmoments *M* als Funktion von *u ·* |*w*|,
${M}_{\left|w\right|}^{′} = \frac{{M}_{\left|w\right|}}{\frac{ρ}{2} {L}^{3}}$ ein dimensionsloser Wert,
*M*_{*w*|*w*|} der Koeffizient zur Beschreibung des Stampfmoments *M* als Funktion von *w* · $\sqrt{{v}^{2} + {w}^{2}} ,$
${M}_{w \left|w\right|}^{′} = \frac{{M}_{w \left|w\right|}}{\frac{ρ}{2} {L}^{3}}$ ein dimensionsloser Wert,
*M_{ww}* der Koeffizient zur Beschreibung des Stampfmoments *M* als Funktion von |*w*| ·
${M}_{ww}^{′} = \frac{{M}_{ww}}{\frac{ρ}{2} {L}^{3}}$ ein dimensionsloser Wert,
*M*_{*w*|*w*|*η*} der Koeffizient zur Beschreibung des Stampfmoments *M* als Funktion von *w* · $\sqrt{{v}^{2} + {w}^{2} ⋅} \left(η⋅C-1\right) ,$
${M}_{w \left|w\right| η}^{′} = \frac{{M}_{w \left|w\right| η}}{\frac{ρ}{2} {L}^{3}}$ ein dimensionsloser Wert,
*M_{δs}* der Koeffizient zur Beschreibung des Stampfmoments *M* als Funktion von *u*² · *δₛ,*
${M}_{δs}^{′} = \frac{{M}_{δs}}{\frac{ρ}{2} {L}^{3}}$ ein dimensionsloser Wert,
*M_{δb}* der Koeffizient zur Beschreibung des Stampfmoments *M* als Funktion von *u*² · *δ_{b},*
${M}_{δb}^{′} = \frac{{M}_{δb}}{\frac{ρ}{2} {L}^{3}}$ ein dimensionsloser Wert,
*M_{δSη}* der Koeffizient zur Beschreibung des Stampfmoments *M* als Funktion von *u*² · *δₛ* · (*η · C* - 1),
${M}_{δsη}^{′} = \frac{{M}_{δsη}}{\frac{ρ}{2} {L}^{3}}$ ein dimensionsloser Wert.

Diese hydrodynamischen Koeffizienten können theoretisch berechnet oder im Modellversuch experimentell bestimmt werden. Dieses ist jedoch extrem aufwändig und kann auch nicht präzise für die aktuelle Beladungssituation des Unterseeboots durchgeführt werden, sodass mit Näherungswerten gearbeitet werden muss.

Die exakte Kenntnis dieser Parameter erlaubt eine präzise Vorhersage des Bootsverhaltens. Somit können Manöver sehr präzise gesteuert werden, wenn diese Parameter exakt bekannt sind. Die berechneten oder im Modellversuch bestimmten hydrodynamischen Koeffizienten sind für eine präzise Vorhersage des Bootsverhaltens daher im Allgemeinen zu ungenau. Deshalb werden die hydrodynamischen Koeffizienten üblicher Weise durch Auswertung von Großausführungsversuchen verifiziert bzw. korrigiert, wobei die heute verwendeten Großausführungsversuchen jedoch nur aufwändige Näherungsverfahren darstellen.

Die JP S63 43896 A hat den Zweck, Gewichtung und Trimmung automatisch anzupassen. Hierzu werden Daten mit Sensoren erfasst.

Aus der US 2004/224577 A1 ist eine Vorrichtung zur Navigationskontrolle eines Wasserfahrzeugs bekannt.

Aufgabe der Erfindung ist es, ein Verfahren bereitzustellen, mit dem diese hydrodynamischen Koeffizienten an einem realen Unterseeboot einfach und präzise messtechnisch erfasst oder bestimmt werden können.

Gelöst wird diese Aufgabe durch das Verfahren zur Bestimmung von hydrodynamischen Koeffizienten bei Unterseebooten mit den in Anspruch 1 angegebenen Merkmalen. Vorteilhafte Weiterbildungen ergeben sich aus den Unteransprüchen, der nachfolgenden Beschreibung sowie den Zeichnungen.

Das erfindungsgemäße Verfahren zur Bestimmung von hydrodynamischen Koeffizienten bei Unterseebooten mit einem vorderen Tiefenruder und einem hinteren Tiefenruder weist die folgenden Schritte auf:
a) beschleunigungsfreie Fahrt mit ebenem Kiel bei konstanter Tiefe und bei einer ersten ersten Geschwindigkeit und einer ersten ersten Trimmlage,
b) beschleunigungsfreie Fahrt mit ebenem Kiel bei konstanter Tiefe und bei der ersten ersten Geschwindigkeit und einer zweiten ersten Trimmlage,
c) beschleunigungsfreie Fahrt mit ebenem Kiel bei konstanter Tiefe und bei einer zweiten ersten Geschwindigkeit und der ersten ersten Trimmlage,
d) beschleunigungsfreie Fahrt mit ebenem Kiel bei konstanter Tiefe und bei der zweiten ersten Geschwindigkeit und der zweiten ersten Trimmlage,
e) beschleunigungsfreie Fahrt mit schrägem Kiel bei konstanter Tiefe und bei einer ersten zweiten Geschwindigkeit und einer ersten vorderen Tiefenruderlage und einer ersten Trimmtankfüllung,
f) beschleunigungsfreie Fahrt mit schrägem Kiel bei konstanter Tiefe und bei der ersten zweiten Geschwindigkeit und einer zweiten vorderen Tiefenruderlage und der ersten Trimmtankfüllung,
g) beschleunigungsfreie Fahrt mit schrägem Kiel bei konstanter Tiefe und bei der ersten zweiten Geschwindigkeit und der ersten vorderen Tiefenruderlage und einer zweiten Trimmtankfüllung,
h) beschleunigungsfreie Fahrt mit schrägem Kiel bei konstanter Tiefe und bei der ersten zweiten Geschwindigkeit und der zweiten vorderen Tiefenruderlage und der zweiten Trimmtankfüllung,
i) beschleunigungsfreie Fahrt mit schrägem Kiel bei konstanter Tiefe und bei einer zweiten zweiten Geschwindigkeit und der ersten vorderen Tiefenruderlage und der ersten Trimmtankfüllung,
j) beschleunigungsfreie Fahrt mit schrägem Kiel bei konstanter Tiefe und bei der zweiten zweiten Geschwindigkeit und der zweiten vorderen Tiefenruderlage und der ersten Trimmtankfüllung,
k) beschleunigungsfreie Fahrt mit schrägem Kiel bei konstanter Tiefe und bei der zweiten zweiten Geschwindigkeit und der ersten vorderen Tiefenruderlage und der zweiten Trimmtankfüllung,
l) beschleunigungsfreie Fahrt mit schrägem Kiel bei konstanter Tiefe und bei der zweiten zweiten Geschwindigkeit und der zweiten vorderen Tiefenruderlage und der zweiten Trimmtankfüllung,
m) Ermitteln von hydrodynamischen Koeffizienten aus den in den vorhergehenden Schritten ermittelten Messgrößen,
wobei die Schritte a) bis l) in beliebiger Reihenfolge durchgeführt werden. Der Schritt m) wird nach den Schritten a) bis l) durchgeführt.

Das Unterseeboot ist bei diesem Verfahren freischwimmend. Freischwimmend bedeutet, dass das Unterseeboot nicht geschleppt wird oder eine andere Form einer Anbindung hat, beispielsweise sich um ein Unterseebootmodell handelt, welches an einem Stab befestigt ist. Somit wirken keine externen Kräfte auf das Unterseeboot, beispielsweise eine Kraft über ein Schleppseil. Bei beschleunigungsfreier Fahrt ist das Unterseeboot somit kräftefrei, das heißt alle Kräfte, Beschleunigung durch den Propeller, Reibung, Auftrieb durch den Schiffskörper, Auftrieb durch Ruder etc., gleichen sich in Summe aus. Freischwimmend ermöglicht somit die direkte und einfache Bestimmung an einem konkreten Unterseeboot und nicht an einem Modell. Hierdurch sind die ermittelten Parameter exakt und können je nach Zustand, beispielsweise unterschiedliche Beladung) individuell ermittelt werden.

Unter einem ebenen Kiel ist insbesondere ein Stampfwinkel *θ* des Unterseeboots von - 1° < *θ* < + 1°, bevorzugt von - 0,2° < *θ* < + 0,2°, besonders bevorzugt von - 0,05° < *θ* < + 0,05° zu verstehen. Der Stampfwinkel ist der Winkel zwischen der Längsachse des Unterseeboots und der Projektion der Längsachse des Unterseeboots in die Ebene und gibt somit die Neigung in z-Richtung wieder.

Unter einem schrägem Kiel ist ein insbesondere Stampfwinkel θ des Unterseeboots von |*θ*| > 0,5°, bevorzugt von |*θ*| > 1°, besonders bevorzugt von |*θ*| > 2° zu verstehen.

Unter beschleunigungsfreier Fahrt wird ein Betriebsmodus verstanden, bei dem sich das Boot mit konstanter Geschwindigkeit bewegt, wobei konstant als konstant im Rahmen der Erfassungsgenauigkeit und Regelgenauigkeit anzusehen ist.

Da die Fahrt bei konstanter Tiefe erfolgt, kompensieren sich die vertikal verlaufenden Kräfte, also die Gravitations- oder die Auftriebsbeschleunigung, sodass es zu keinem Auf- oder Abtrieb kommt.

Bei einer beschleunigungsfreien Fahrt gleichen sich die Kräfte aus. Somit wirkt keine resultierende Kraft auf das Unterseeboot. Es gilt somit, dass die Summe aller wirkenden Kräfte null ist. Des Weiteren gilt, dass auch die Summe aller Kraftveränderungen zwischen zwei beschleunigungsfreien Fahrten gleich null sein muss. Die absolute Geschwindigkeit in horizontaler Richtung ist bei Fahrt definitionsgemäß größer null. Aus technischen Gründen sind sehr geringe Geschwindigkeiten, insbesondere kleiner 2 kn, ganz besonders kleiner 1 kn, nicht vorteilhaft.

Um die Messwerte sinnvoll zu indizieren, werden die verschiedenen ersten Geschwindigkeiten und zweiten Geschwindigkeiten mit dem Index *i* bezeichnet. So ist *i* = 1 für die erste erste Geschwindigkeit und die erste zweite Geschwindigkeit und *i* = 2 für die zweite erste Geschwindigkeit und die zweite zweite Geschwindigkeit.

Als weiter Index wird *k* verwendet, um die Trimm- und Gewichtszustände zu unterscheiden. So ist *k* = 1 für die erste erste Trimmlage und die erste vordere Tiefenruderlage und *k* = 2 für die zweite erste Trimmlage und die zweite vordere Tiefenruderlage.

Die Messwerte werden getrennt für Fahrten bei ebenem Kiel und bei schrägem Kiel getrennt ausgewertet.

Beispielsweise zunächst werden die Messwerte für die Fahrten bei ebenem Kiel ausgewertet.

Zunächst werden die in den Schritten a) bis d) erhaltenen Messwerte als Funktion von $\frac{1}{{u}_{ki}^{2}}$ durch Berechnung von Ausgleichsgeraden ausgewertet. Die Ausgleichsgeraden ergeben als Grenzwerte für *u* → ∞ die hinteren Tiefenruderwinkel *δₛₙ* und vorderen Tiefenruderwinkel *δ_{bn}* für die sogenannte auftrieb- und momentfreie Fahrt. Es werden hierbei nur die Grenzwerte ausgewertet. ${δ}_{ski} = {δ}_{sn} - \frac{g ⋅ L}{{u}_{ki}^{2}} cos \left({ϕ}_{ki}\right) \frac{\left({x}_{CT}^{′}-{x}_{δb}^{′}\right) ⋅ {V}_{CTki}^{′} + Δ {x}_{TT}^{′} ⋅ {V}_{TTki}^{′}}{{f}_{x} ⋅ {Z}_{δs}^{′} ⋅ \left({x}_{δs}^{′}-{x}_{δb}^{′}\right)}$ ${δ}_{bki} = {δ}_{bn} + \frac{g ⋅ L}{{u}_{ki}^{2}} cos \left({ϕ}_{ki}\right) \frac{\left({x}_{CT}^{′}-{x}_{δs}^{′}\right) ⋅ {V}_{CTki}^{′} + Δ {x}_{TT}^{′} ⋅ {V}_{TTki}^{′}}{{Z}_{δs}^{′} ⋅ \left({x}_{δs}^{′}-{x}_{δb}^{′}\right)}$

Hierbei ist:
*x_{CT}* die *x*-Koordinate des Schwerpunkts der Regelzelle,
${x}_{CT}^{′} = \frac{{x}_{CT}}{L}$ ein dimensionsloser Wert,
*Δx_{TT}* der positive Abstand des Schwerpunkts vom vorderen zum hinteren Trimmzellenvolumen,
$Δ {x}_{TT}^{′} = \frac{Δ {x}_{TT}}{L}$ ein dimensionsloser Wert,
*x_{δs}* die *x*-Koordinate des vorderen Tiefenruders,
${x}_{δs}^{′} = \frac{{x}_{δs}}{L}$ ein dimensionsloser Wert,
*x_{δb}* die *x*-Koordinate des hinteren Tiefenruders,
${x}_{δb}^{′} = \frac{{x}_{δb}}{L}$ ein dimensionsloser Wert,
*V_{CT}* das Füllvolumen der Regelzelle,
${V}_{CT}^{′} = \frac{{V}_{CT}}{\frac{1}{2} {L}^{3}}$ ein dimensionsloser Wert,
*V_{TT}* die Trimmzellenfüllung, wobei das Trimmmoment *M_{TT}* =- *ρ · Δx_{TT} · V_{TT}* ist,
${V}_{TT}^{′} = \frac{{V}_{TT}}{\frac{1}{2} {L}^{3}}$ ein dimensionsloser Wert.

Wie bereits ausgeführt, werden die Ruderwinkel über $\frac{1}{{u}_{ki}^{2}}$ aufgetragen. Die Steigung dieser Geraden ist nicht relevant, entscheidet ist der für null und somit für ${u}_{ki}^{2}$ gegen unendlich extrapolierte Grenzwert. Die x-Koordinaten von Trimm- und Regelzellen und Ruderposition sind aus der Bootsgeometrie bekannt.

Durch Subtraktion der aus den Schritten a) bis d) ermittelten Werten bei verschiedenen Trimm- und Gewichtszuständen gemessenen Ruderwinkel gemäß $Δ {δ}_{si} \left({u}_{i}\right) = {δ}_{s 2 i} \left({u}_{i}\right) - {δ}_{s 1 i} \left({u}_{i}\right)$ und $Δ {δ}_{bi} \left({u}_{i}\right) = {δ}_{b 2 i} \left({u}_{i}\right) - {δ}_{b 1 i} \left({u}_{i}\right)$ werden die Werte ${Z}_{δsi}^{′} = - \frac{g ⋅ L}{2} \left(\frac{cos \left({ϕ}_{ki}\right)}{{u}_{ki}^{2}}+\frac{cos \left({ϕ}_{ki}\right)}{{u}_{2 i}^{2}}\right) \frac{\left({x}_{CT}^{′}-{x}_{δb}^{′}\right) ⋅ Δ {V}_{CT}^{′} + Δ {x}_{TT}^{′} ⋅ Δ {V}_{TT}^{′}}{{f}_{x} ⋅ Δ {δ}_{si} ⋅ \left({x}_{δs}^{′}-{x}_{δb}^{′}\right)}$ und ${Z}_{δbi}^{′} = - \frac{g ⋅ L}{2} \left(\frac{cos \left({ϕ}_{ki}\right)}{{u}_{ki}^{2}}+\frac{cos \left({ϕ}_{ki}\right)}{{u}_{2 i}^{2}}\right) \frac{\left({x}_{CT}^{′}-{x}_{δs}^{′}\right) ⋅ Δ {V}_{CT}^{′} + Δ {x}_{TT}^{′} ⋅ Δ {V}_{TT}^{′}}{{f}_{x} ⋅ Δ {δ}_{bi} ⋅ \left({x}_{δs}^{′}-{x}_{δb}^{′}\right)}$ ermittelt. Die Koeffizienten ${Z}_{δs}^{′}$ und ${Z}_{δb}^{′}$ ergeben sich daraus als Mittelwerte.

Daraus ergeben sich dann die Koeffizienten zur Beschreibung des Stampfmoments: ${M}_{δs}^{′} = - {Z}_{δs}^{′} ⋅ {x}_{δs}^{′}$ ${M}_{δb}^{′} = - {Z}_{δb}^{′} ⋅ {x}_{δb}^{′}$ sowie: ${Z}_{∗}^{′} = - {f}_{x} ⋅ {Z}_{δs}^{′} ⋅ {δ}_{sn} - {Z}_{δb}^{′} ⋅ {δ}_{bn}$ ${M}_{∗}^{′} = - {f}_{x} ⋅ {M}_{δs}^{′} ⋅ {δ}_{sn} - {Z}_{δb}^{′} ⋅ {δ}_{bn}$ ${V}_{CTki}^{′} = - \frac{{u}_{i}^{2}}{g ⋅ L} ⋅ \frac{{f}_{x} ⋅ {Z}_{δs}^{′} ⋅ \left({δ}_{ski}-{δ}_{sn}\right) + {Z}_{δb}^{′} ⋅ \left({δ}_{bki}-{δ}_{bn}\right)}{cos \left({ϕ}_{ki}\right)}$ ${V}_{TTki}^{′} = \frac{1}{Δ {x}_{TT}^{′}} \left(\frac{{u}_{i}^{2}}{g ⋅ L}⋅\frac{{f}_{x} ⋅ {M}_{δs}^{′} ⋅ \left({δ}_{ski}-{δ}_{sn}\right) + {M}_{δb}^{′} ⋅ \left({δ}_{bki}-{δ}_{bn}\right)}{cos \left({ϕ}_{ki}\right)}-{x}_{CT}^{′}⋅{V}_{CTki}^{′}\right)$

Die Füllvolumen der Regelzelle *V*_{*CT*1} und *V*_{*CT*2} und die Trimmzellenfüllungen *V*_{*TT*1} und *V*_{*TT*2} für Trimm- und Gewichtszustände des Unterseebootes, gekennzeichnet durch den Index *k* = 1 und *k* = 2 ergeben sich als Mittelwerte der *V*_{*CT*1}*_{i'} V*_{*CT*2}*ᵢ, V*_{*TT*1*i*} bzw. *V*_{*TT*2*i*} Werte.

Insbesondere werden durch Auswertung der Versuchsreihe a) die Koeffizienten ${Z}_{∗}^{′} ,$ ${Z}_{δs}^{′} ,$ ${Z}_{δb}^{′} ,$ ${M}_{∗}^{′}$ , ${M}_{δs}^{′}$ und ${M}_{δb}^{′} ,$ die Füllvolumen der Regelzelle *V*_{*CT*1} und *V*_{*CT*2} , die Trimmzellenfüllungen *V*_{*TT*1} und *V_{TT2}* und die Ruderwinkel *δₛₙ* und *δ_{bn}* für auftrieb- und momentfreie Fahrt bestimmt.

Anschließend werden die in den Schritten e) bis l) ermittelten Messwerte für die Fahrten mit achter- oder vorlastig statisch vertrimmten Boot ausgewertet.

### Hierbei gilt:

$\left(\begin{matrix}{Z}_{W}^{′} & {Z}_{W \left|W\right|}^{′} & {Z}_{δsη}^{′}\end{matrix}\right) \left(\begin{matrix}tan \left({θ}_{i}\right) \\ tan \left({θ}_{i}\right) \left|tan\left({θ}_{i}\right)\right| \\ {f}_{x} ⋅ \left({η}_{i}⋅C-1\right) ⋅ {δ}_{si}\end{matrix}\right) = - \frac{g ⋅ L ⋅ {V}_{CTi}^{′}}{{u}_{i}^{2}} ⋅ cos \left({θ}_{i}\right) ⋅ cos \left({ϕ}_{i}\right) - {Z}_{δs}^{′} ⋅ {f}_{x} ⋅ \left({δ}_{si}-{δ}_{sn}\right) - {Z}_{δb}^{′} ⋅ \left({δ}_{bi}-{δ}_{bn}\right)$ $\left(\begin{matrix}{M}_{W}^{′} & {M}_{W \left|W\right|}^{′} & {M}_{δsη}^{′} & {z}_{GB}^{′}\end{matrix}\right) \left(\begin{matrix}tan \left({θ}_{i}\right) \\ tan \left({θ}_{i}\right) \left|tan\left({θ}_{i}\right)\right| \\ {f}_{x} ⋅ \left({η}_{i}⋅C-1\right) ⋅ {δ}_{si} \\ - \frac{g ⋅ L ⋅ V ′}{{u}_{i}^{2}} ⋅ sin \left({θ}_{i}\right)\end{matrix}\right) = - \frac{g ⋅ L}{{u}_{i}^{2}} ⋅ \left[\left({x}_{CT}^{′}⋅{V}_{CTi}^{′}+{x}_{TT}^{′}⋅{V}_{TTi}^{′}\right)⋅cos\left({θ}_{i}\right)⋅cos\left({ϕ}_{i}\right)+{z}_{CT}^{′}⋅{V}_{CTi}^{′}⋅sin\left({θ}_{i}\right)\right] - {M}_{δs}^{′} ⋅ {f}_{x} ⋅ \left({δ}_{si}-{δ}_{sn}\right) - {M}_{δb}^{′} ⋅ \left({δ}_{bi}-{δ}_{bn}\right)$

### Hierbei ist:

*z_{GB}* der Stabilitätshebelarm *z_{GB} = z_{Gn}* - *z_{B},*
${z}_{GB}^{′} = \frac{{z}_{GB}}{L}$ ein dimensionsloser Wert,
*z_{Gn}* die z-Komponente des Gewichtsschwerpunkts des Bootes einschließlich gefluteter Freiräume für den Zustand der auftriebs- und momentfreien Fahrt,
*z_{B}* die *z*-Koordinate des Auftriebsschwerpunkts der Formverdrängung im bootsfesten Koordinatensystem.

Die Ermittlung erfolgt aus den gemessenen Daten mittels multilinearer Regression unter Verwendung der bereits aus a) bekannten Größen.

Insbesondere werden hierbei die Koeffizienten ${Z}_{w}^{′} ,$ ${Z}_{w \left|w\right|}^{′} ,$ ${Z}_{δsη}^{′} ,$ ${M}_{w}^{′} ,$ ${M}_{w \left|w\right|}^{′} ,$ und ${M}_{δsη}^{′}$ und der Stabilitätshebelarm *z_{GB}* bestimmt.

In einer weiteren Ausführungsform der Erfindung werden zusätzlich zu den Schritten a) bis d) die folgenden Schritte ausgeführt:
n) beschleunigungsfreie Fahrt mit ebenem Kiel bei konstanter Tiefe und bei einer dritten ersten Geschwindigkeit und einer ersten ersten Trimmlage,
o) beschleunigungsfreie Fahrt mit ebenem Kiel bei konstanter Tiefe und bei einer dritten ersten Geschwindigkeit und einer zweiten ersten Trimmlage.

Besonders bevorzugt werden weitere erste Geschwindigkeiten, insbesondere insgesamt fünf bis acht erste Geschwindigkeiten, besonders bevorzugt sechs erste Geschwindigkeiten, verwendet.

In einer weiteren Ausführungsform der Erfindung werden zusätzlich zu den Schritten e) bis h) die folgenden Schritte ausgeführt:
p) beschleunigungsfreie Fahrt mit schrägem Kiel bei konstanter Tiefe und bei einer dritten zweiten Geschwindigkeit und einer ersten vorderen Tiefenruderlage und einer ersten Trimmtankfüllung,
q) beschleunigungsfreie Fahrt mit schrägem Kiel bei konstanter Tiefe und bei einer dritten zweiten Geschwindigkeit und einer zweiten vorderen Tiefenruderlage und einer ersten Trimmtankfüllung,
r) beschleunigungsfreie Fahrt mit schrägem Kiel bei konstanter Tiefe und bei einer dritten zweiten Geschwindigkeit und einer ersten vorderen Tiefenruderlage und einer zweiten Trimmtankfüllung,
s) beschleunigungsfreie Fahrt mit schrägem Kiel bei konstanter Tiefe und bei einer dritten zweiten Geschwindigkeit und einer zweiten vorderen Tiefenruderlage und einer zweiten Trimmtankfüllung.

Besonders bevorzugt werden weitere zweite Geschwindigkeiten, insbesondere insgesamt vier bis acht zweite Geschwindigkeiten, besonders bevorzugt fünf zweite Geschwindigkeiten, verwendet.

In einer weiteren Ausführungsform der Erfindung sind die ersten Geschwindigkeiten ausgewählt aus dem Bereich von 4 kn bis 25 kn, bevorzugt aus dem Bereich von 5 kn bis 20 kn, besonders bevorzugt aus dem Bereich von 6 kn bis 15 kn.

In einer weiteren Ausführungsform der Erfindung sind die zweiten Geschwindigkeiten ausgewählt aus dem Bereich von 4 kn bis 25 kn, bevorzugt aus dem Bereich von 5 kn bis 20 kn, besonders bevorzugt aus dem Bereich von 6 kn bis 14 kn.

In einer weiteren Ausführungsform der Erfindung wird als ersten vorderen Tiefenruderlage ein Winkel von + 15° bis + 25°, insbesondere von + 18° bis + 22° gewählt wird und dass als zweite vorderen Tiefenruderlage ein Winkel von - 15° bis - 25°, insbesondere von - 18° bis - 22° gewählt.

In einer weiteren Ausführungsform der Erfindung wird das Verfahren derart durchgeführt, dass die Tauchtiefe so gewählt wird, dass wenigstens 25 m, bevorzugt wenigstens 50 m, besonders bevorzugt wenigstes die Länge des Unterseeboots, Wasser über dem Unterseeboot und wenigstens 25 m, bevorzugt wenigstens 50 m, besonders bevorzugt wenigstes die Länge des Unterseeboots, Wasser unter dem Unterseeboot sind.

Dieses Verfahren bestimmt die hydrodynamischen Koeffizienten im unbeeinflussten Tiefwasserbereich.

In einer weiteren Ausführungsform der Erfindung wird das Verfahren derart durchgeführt, dass die Tauchtiefe so gewählt wird, dass weniger als 25 m, bevorzugt weniger als 15 m, Wasser über dem Unterseeboot und wenigstens 25 m, bevorzugt wenigstens 50 m, besonders bevorzugt wenigstes die Länge des Unterseeboots, Wasser unter dem Unterseeboot sind.

Dieses Verfahren bestimmt die hydrodynamischen Koeffizienten im oberflächennahen Bereich und ist zum Beispiel für Schnorchelfahrt wichtig. Dieses Verfahren wird bevorzugt zusätzlich zum Bestimmung im unbeeinflussten Tiefwasserbereich verwendet.

In einer weiteren Ausführungsform der Erfindung wird das Verfahren derart durchgeführt, dass die Tauchtiefe so gewählt wird, dass wenigstens 25 m, bevorzugt wenigstens 50 m, besonders bevorzugt wenigstes die Länge des Unterseeboots, Wasser über dem Unterseeboot und weniger als 25 m, bevorzugt weniger als 15 m, Wasser unter dem Unterseeboot sind.

Dieses Verfahren bestimmt die hydrodynamischen Koeffizienten im grundnahen Bereich und ist zum Beispiel für getauchte Fahrten im Flachwasser wichtig. Dieses Verfahren wird bevorzugt zusätzlich zum Bestimmung im unbeeinflussten Tiefwasserbereich verwendet.

Erfindungsgemäß werden während der beschleunigungsfreien Fahrten jeweils die Geschwindigkeit *u* des Unterseeboots, der vordere Tiefenruderwinkel *δ*ₛ, der hintere Tiefenruderwinkel *δ_{b}*, die Volumenänderung der Trimmtanks Δ*V_{TT}* und die Volumenänderung der Regelzelle Δ*V_{CT}* erfasst.

In einer weiteren Ausführungsform der Erfindung werden während der beschleunigungsfreien Fahrten zusätzlich die Umdrehungsgeschwindigkeit *n* der Schraube und der Trimmwinkel *θ* erfasst.

In einer weiteren Ausführungsform der Erfindung werden während der beschleunigungsfreien Fahrten jeweils zusätzlich der Rollwinkel *φ* und Volumenänderung des Ballasttanks Δ*V_{CT}* erfasst.

In einer weiteren Ausführungsform der Erfindung wird während des Verfahrens die Gewichtsverteilung im Unterseeboot bis auf die gezielten Änderungen konstant gehalten. Insbesondere wird darauf geachtet, dass die Besatzung ihre Position nicht verändert, da dieses zu nicht erfassbaren Masseverschiebungen führt und somit die Messgenauigkeit des Verfahrens verringert.

In einer weiteren Ausführungsform der Erfindung werden im Schritt m) die Koeffizienten ${Z}_{∗}^{′} , {Z}_{δs}^{′} ,$ ${Z}_{δb}^{′} ,$ ${M}_{∗}^{′} ,$ ${M}_{δs}^{′}$ und ${M}_{δb}^{′} ,$ die Füllvolumen der Regelzelle *V*_{*CT*1} und *V*_{*CT*2} die Trimmzellenfüllungen *V*_{*TT*1} und *V_{TT2}* und die Ruderwinkel *δₛₙ* und *δ_{bn}* für auftrieb- und momentfreie Fahrt bestimmt.

In einer weiteren Ausführungsform der Erfindung werden die erste erste Trimmlage und die zweite erste Trimmlage um 500 kNm ± 50 kNm unterschiedlich gewählt.

In einer weiteren Ausführungsform der Erfindung werden in den Schritten e) und l) eine erste zweite Trimmlage und eine zweite zweite Trimmlage gewählt, wobei die erste zweite Trimmlage und die zweite zweite Trimmlage um 1000 kNm ± 100 kNm unterschiedlich gewählt werden.

In einer weiteren Ausführungsform der Erfindung werden in Schritt m) die Koeffizienten ${Z}_{w}^{′} ,$ ${Z}_{w \left|w\right|}^{′} ,$ ${Z}_{δsη}^{′} ,$ ${M}_{w}^{′} ,$ ${M}_{w \left|w\right|}^{′} ,$ und ${M}_{δsη}^{′}$ und der Stabilitätshebelarm *z_{GB}* bestimmt.

Bei beschleunigungsfreien Fahrten des Unterseebootes werden durch Änderung von Tankfüllungen aufgebrachte statische Kräfte durch Strömungskräfte an Ruder und Rumpf kompensiert. Da die Strömungskräfte in getauchter Fahrt mit dem Quadrat der Fahrgeschwindigkeit anwachsen, während die statischen Kräfte konstant bleiben, ergibt sich die Möglichkeit, die Strömungskräfte bzw. hydrodynamischen Koeffizienten aus der Kompensation von bekannten statisch eingeleiteten Gewichtskräften mit bisher nicht erreichter Genauigkeit zu bestimmen. Alle Messfahrten werden bei verschiedenen konstanten Geschwindigkeiten und verschiedenen vorgegebenen Trimmwinkeln des Bootes durch entsprechendes Legen von vorderem und hinterem Tiefenruder auf konstanter Tiefe durchgeführt. Damit ergibt sich die Möglichkeit, hydrodynamische Koeffizienten in Abhängigkeit von der Tauchtiefe des Bootes bzw. vom Abstand des Bootes zur Wasseroberfläche zu bestimmen.
- Fig. 1: Darstellung der Vektoren und Winkel am Unterseeboot

In Fig. 1 sind die Winkel und Größen am Beispiel eines Unterseeboots mit Kreuzruder gezeigt.

## Patentansprüche

1. Verfahren zur Bestimmung von hydrodynamischen Koeffizienten bei Unterseebooten mit einem vorderen Tiefenruder und einem hinteren Tiefenruder, wobei das Unterseeboot freischwimmend ist, wobei das Verfahren die folgenden Schritte aufweist:
a) beschleunigungsfreie Fahrt mit ebenem Kiel bei konstanter Tiefe und bei einer ersten ersten Geschwindigkeit und einer ersten ersten Trimmlage,
b) beschleunigungsfreie Fahrt mit ebenem Kiel bei konstanter Tiefe und bei der ersten ersten Geschwindigkeit und einer zweiten ersten Trimmlage,
c) beschleunigungsfreie Fahrt mit ebenem Kiel bei konstanter Tiefe und bei einer zweiten ersten Geschwindigkeit und der ersten ersten Trimmlage,
d) beschleunigungsfreie Fahrt mit ebenem Kiel bei konstanter Tiefe und bei der zweiten ersten Geschwindigkeit und der zweiten ersten Trimmlage,
e) beschleunigungsfreie Fahrt mit schrägem Kiel bei konstanter Tiefe und bei einer ersten zweiten Geschwindigkeit und einer ersten vorderen Tiefenruderlage und einer ersten Trimmtankfüllung,
f) beschleunigungsfreie Fahrt mit schrägem Kiel bei konstanter Tiefe und bei der ersten zweiten Geschwindigkeit und einer zweiten vorderen Tiefenruderlage und der ersten Trimmtankfüllung,
g) beschleunigungsfreie Fahrt mit schrägem Kiel bei konstanter Tiefe und bei der ersten zweiten Geschwindigkeit und der ersten vorderen Tiefenruderlage und einer zweiten Trimmtankfüllung,
h) beschleunigungsfreie Fahrt mit schrägem Kiel bei konstanter Tiefe und bei der ersten zweiten Geschwindigkeit und der zweiten vorderen Tiefenruderlage und der zweiten Trimmtankfüllung,
i) beschleunigungsfreie Fahrt mit schrägem Kiel bei konstanter Tiefe und bei einer zweiten zweiten Geschwindigkeit und der ersten vorderen Tiefenruderlage und der ersten Trimmtankfüllung,
j) beschleunigungsfreie Fahrt mit schrägem Kiel bei konstanter Tiefe und bei der zweiten zweiten Geschwindigkeit und der zweiten vorderen Tiefenruderlage und der ersten Trimmtankfüllung,
k) beschleunigungsfreie Fahrt mit schrägem Kiel bei konstanter Tiefe und bei der zweiten zweiten Geschwindigkeit und der ersten vorderen Tiefenruderlage und der zweiten Trimmtankfüllung,
l) beschleunigungsfreie Fahrt mit schrägem Kiel bei konstanter Tiefe und bei der zweiten zweiten Geschwindigkeit und der zweiten vorderen Tiefenruderlage und der zweiten Trimmtankfüllung,
m) Ermitteln von hydrodynamischen Koeffizienten aus den in den vorhergehenden Schritten ermittelten Messgrößen,
wobei die Schritte a) bis l) in beliebiger Reihenfolge durchgeführt werden, wobei der Schritt m) nach den Schritten a) bis l) durchgeführt wird, wobei während der beschleunigungsfreien Fahrten jeweils die Geschwindigkeit *u* des Unterseeboots, der Trimmwinkel *θ*, die vordere Tiefenruderlage *δ*ₛ, der hintere Tiefenruderwinkel *δ_{b}*, die Volumenänderung der Trimmtanks Δ*V_{TT}* und die Volumenänderung der Regelzelle ΔV_{CT} als Messgrößen erfasst werden.

2. Verfahren nach Anspruch 1, **dadurch gekennzeichnet, dass** zusätzlich zu den Schritten a) bis d) die folgenden Schritte ausgeführt werden:
n) beschleunigungsfreie Fahrt mit ebenem Kiel bei konstanter Tiefe und bei einer dritten ersten Geschwindigkeit und einer ersten ersten Trimmlage,
o) beschleunigungsfreie Fahrt mit ebenem Kiel bei konstanter Tiefe und bei einer dritten ersten Geschwindigkeit und einer zweiten ersten Trimmlage.

3. Verfahren nach einem der vorstehenden Ansprüche, **dadurch gekennzeichnet, dass** zusätzlich zu den Schritten e) bis l) die folgenden Schritte ausgeführt werden:
p) beschleunigungsfreie Fahrt mit schrägem Kiel bei konstanter Tiefe und bei einer dritten zweiten Geschwindigkeit und einer ersten vorderen Tiefenruderlage und einer ersten Trimmtankfüllung,
q) beschleunigungsfreie Fahrt mit schrägem Kiel bei konstanter Tiefe und bei einer dritten zweiten Geschwindigkeit und einer zweiten vorderen Tiefenruderlage und einer ersten Trimmtankfüllung,
r) beschleunigungsfreie Fahrt mit schrägem Kiel bei konstanter Tiefe und bei einer dritten zweiten Geschwindigkeit und einer ersten vorderen Tiefenruderlage und einer zweiten Trimmtankfüllung,
s) beschleunigungsfreie Fahrt mit schrägem Kiel bei konstanter Tiefe und bei einer dritten zweiten Geschwindigkeit und einer zweiten vorderen Tiefenruderlage und einer zweiten Trimmtankfüllung.

4. Verfahren nach einem der vorstehenden Ansprüche, **dadurch gekennzeichnet, dass** die ersten Geschwindigkeiten ausgewählt sind aus dem Bereich von 4 kn bis 25 kn, bevorzugt aus dem Bereich von 5 kn bis 20 kn, besonders bevorzugt aus dem Bereich von 6 kn bis 15 kn.

5. Verfahren nach einem der vorstehenden Ansprüche, **dadurch gekennzeichnet, dass** die zweiten Geschwindigkeiten ausgewählt sind aus dem Bereich von 4 kn bis 25 kn, bevorzugt aus dem Bereich von 5 kn bis 20 kn, besonders bevorzugt aus dem Bereich von 6 kn bis 14 kn.

6. Verfahren nach einem der vorstehenden Ansprüche, **dadurch gekennzeichnet, dass** als ersten vorderen Tiefenruderlage ein Winkel von + 15° bis + 25°, insbesondere von + 18° bis + 22° gewählt wird und dass als zweite vorderen Tiefenruderlage ein Winkel von - 15° bis - 25°, insbesondere von - 18° bis - 22° gewählt wird.

7. Verfahren nach einem der vorstehenden Ansprüche, **dadurch gekennzeichnet, dass** das Verfahren derart durchgeführt wird, dass die Tauchtiefe so gewählt wird, dass wenigstens 25 m, bevorzugt wenigstens 50 m, besonders bevorzugt wenigstes die Länge des Unterseeboots, Wasser über dem Unterseeboot und wenigstens 25 m, bevorzugt wenigstens 50 m, besonders bevorzugt wenigstes die Länge des Unterseeboots, Wasser unter dem Unterseeboot sind.

8. Verfahren nach einem der Ansprüche 1 bis 6, **dadurch gekennzeichnet, dass** das Verfahren derart durchgeführt wird, dass die Tauchtiefe so gewählt wird, dass weniger als 25 m, bevorzugt weniger als 15 m, Wasser über dem Unterseeboot und wenigstens 25 m, bevorzugt wenigstens 50 m, besonders bevorzugt wenigstes die Länge des Unterseeboots, Wasser unter dem Unterseeboot sind.

9. Verfahren nach einem der Ansprüche 1 bis 6, **dadurch gekennzeichnet, dass** das Verfahren derart durchgeführt wird, dass die Tauchtiefe so gewählt wird, dass wenigstens 25 m, bevorzugt wenigstens 50 m, besonders bevorzugt wenigstes die Länge des Unterseeboots, Wasser über dem Unterseeboot und weniger als 25 m, bevorzugt weniger als 15 m, Wasser unter dem Unterseeboot sind.

10. Verfahren nach einem der vorstehenden Ansprüche, **dadurch gekennzeichnet, dass** zusätzlich die Umdrehungsgeschwindigkeit *n* der Schraube und der Rollwinkel *φ* als Messgrößen erfasst werden.

11. Verfahren nach einem der vorstehenden Ansprüche, **dadurch gekennzeichnet, dass** während des Verfahrens die Gewichtsverteilung im Unterseeboot bis auf die gezielten Änderungen konstant gehalten wird.

12. Verfahren nach einem der vorstehenden Ansprüche, **dadurch gekennzeichnet, dass** im Schritt m) die Koeffizienten ${Z}_{∗}^{′} ,$ ${Z}_{δs}^{′} ,$ ${Z}_{δb}^{′} ,$ ${M}_{∗}^{′} ,$ ${M}_{δs}^{′}$ und ${M}_{δb}^{′} ,$ die Füllvolumen der Regelzelle *V*_{*CT*1} und *V*_{*CT*2} , die Trimmzellenfüllungen *V*_{*TT*1} und *V_{TT2}* und die Ruderwinkel *δₛₙ* und *δ_{bn}* für auftrieb- und momentfreie Fahrt bestimmt werden.

13. Verfahren nach einem der vorstehenden Ansprüche, **dadurch gekennzeichnet, dass** die erste erste Trimmlage und die zweite erste Trimmlage um 500 kNm ± 50 kNm unterschiedlich gewählt werden.

14. Verfahren nach einem der vorstehenden Ansprüche, **dadurch gekennzeichnet, dass** in den Schritten e) bis l) eine erste zweite Trimmlage und eine zweite zweite Trimmlage gewählt wird, wobei die erste zweite Trimmlage und die zweite zweite Trimmlage um 1000 kNm ± 100 kNm unterschiedlich gewählt werden.

15. Verfahren nach einem der vorstehenden Ansprüche, **dadurch gekennzeichnet, dass** in Schritt m) die Koeffizienten ${Z}_{w}^{′} ,$ ${Z}_{w \left|w\right|}^{′} ,$ ${Z}_{δsη}^{′} ,$ ${M}_{w}^{′} ,$ ${M}_{w \left|w\right|}^{′} ,$ und ${M}_{δsη}^{′}$ und der Stabilitätshebelarm *z_{GB}* bestimmt werden.

## Claims

1. Method for determining hydrodynamic coefficients in submarines comprising a front hydroplane and a rear hydroplane, wherein the submarine is free-floating, wherein the method comprises the following steps:
a) acceleration-free travel with an even keel at a constant depth and at a first first speed and a first first trim position,
b) acceleration-free travel with an even keel at a constant depth and at the first first speed and a second first trim position,
c) acceleration-free travel with an even keel at a constant depth and at a second first speed and the first first trim position,
d) acceleration-free travel with an even keel at a constant depth and at the second first speed and the second first trim position,
e) acceleration-free travel with an uneven keel at a constant depth and at a first second speed and a first front hydroplane position and a first trim tank filling,
f) acceleration-free travel with an uneven keel at a constant depth and at the first second speed and a second front hydroplane position and the first trim tank filling,
g) acceleration-free travel with an uneven keel at a constant depth and at the first second speed and the first front hydroplane position and a second trim tank filling,
h) acceleration-free travel with an uneven keel at a constant depth and at the first second speed and the second front hydroplane position and the second trim tank filling,
i) acceleration-free travel with an uneven keel at a constant depth and at a second second speed and the first front hydroplane position and the first trim tank filling,
j) acceleration-free travel with an uneven keel at a constant depth and at the second second speed and the second front hydroplane position and the first trim tank filling,
k) acceleration-free travel with an uneven keel at a constant depth and at the second second speed and the first front hydroplane position and the second trim tank filling,
l) acceleration-free travel with an uneven keel at a constant depth and at the second second speed and the second front hydroplane position and the second trim tank filling,
m) determination of hydrodynamic coefficients from the measuring variables determined in the preceding steps,
wherein steps a) to 1) are carried out in any sequence, wherein step m) is carried out after steps a) to 1), wherein, during the acceleration-free travels, in each case the speed *u* of the submarine, the trim angle *θ*, the front hydroplane position *δₛ*, the rear hydroplane angle *δ_{b}*, the change in volume of the trim tanks *ΔV_{TT}* and the change in volume of the depth control tank *ΔV_{CT}* are detected as measuring variables.

2. Method according to Claim 1, **characterized in that,** in addition to steps a) to d), the following steps are carried out:
n) acceleration-free travel with an even keel at a constant depth and at a third first speed and a first first trim position,
o) acceleration-free travel with an even keel at a constant depth and at a third first speed and a second first trim position.

3. Method according to either of the preceding claims, **characterized in that,** in addition to steps e) to 1), the following steps are carried out:
p) acceleration-free travel with an uneven keel at a constant depth and at a third second speed and a first front hydroplane position and a first trim tank filling,
q) acceleration-free travel with an uneven keel at a constant depth and at a third second speed and a second front hydroplane position and a first trim tank filling,
r) acceleration-free travel with an uneven keel at a constant depth and at a third second speed and a first front hydroplane position and a second trim tank filling,
s) acceleration-free travel with an uneven keel at a constant depth and at a third second speed and a second front hydroplane position and a second trim tank filling.

4. Method according to one of the preceding claims, **characterized in that** the first speeds are selected from the range of 4 kn to 25 kn, preferably from the range of 5 kn to 20 kn, particularly preferably from the range of 6 kn to 15 kn.

5. Method according to one of the preceding claims, **characterized in that** the second speeds are selected from the range of 4 kn to 25 kn, preferably from the range of 5 kn to 20 kn, particularly preferably from the range of 6 kn to 14 kn.

6. Method according to one of the preceding claims, **characterized in that** an angle of + 15° to + 25°, in particular of + 18° to + 22°, is chosen as the first front hydroplane position and **in that** an angle of - 15° to - 25°, in particular of - 18° to - 22°, is chosen as the second front hydroplane position.

7. Method according to one of the preceding claims, **characterized in that** the method is carried out in such a way that the diving depth is chosen such that there is at least 25 m, preferably at least 50 m, particularly preferably at least the length of the submarine, of water above the submarine and at least 25 m, preferably at least 50 m, particularly preferably at least the length of the submarine, of water under the submarine.

8. Method according to one of Claims 1 to 6, **characterized in that** the method is carried out in such a way that the diving depth is chosen such that there is less than 25 m, preferably less than 15 m, of water above the submarine and at least 25 m, preferably at least 50 m, particularly preferably at least the length of the submarine, of water below the submarine.

9. Method according to one of Claims 1 to 6, **characterized in that** the method is carried out in such a way that the diving depth is chosen such that there is at least 25 m, preferably at least 50 m, particularly preferably at least the length of the submarine, of water above the submarine and less than 25 m, preferably less than 15 m, of water below the submarine.

10. Method according to one of the preceding claims, **characterized in that** the rotational speed n of the propeller and the rolling angle *φ* are additionally detected as measuring variables.

11. Method according to one of the preceding claims, **characterized in that,** while moving, the weight distribution in the submarine is kept constant apart from the targeted changes.

12. Method according to one of the preceding claims, **characterized in that,** in step m), the coefficients *Z'_{*}, Z'_{δs}, Z'_{δb}, M'_{*}, M'_{δs}, M'_{δb},* the filling volumes of the depth control tank *V_{CT1}* and *V_{CT2},* the trim tank fillings *V_{TT1}* and *V*_{*TT*2} and the hydroplane angles *δₛₙ* and *δ_{bn}* are determined for buoyancy-free and moment-free travel.

13. Method according to one of the preceding claims, **characterized in that** the first first trim position and the second first trim position are chosen to be different by 500 kNm ± 50 kNm.

14. Method according to one of the preceding claims, **characterized in that,** in steps e) to 1), a first second trim position and a second second trim position are chosen, wherein the first second trim position and the second second trim position are chosen to be different by 1000 kNm ± 100 kNm.

15. Method according to one of the preceding claims, **characterized in that,** in step m), the coefficients *Z'_{w}, Z'_{w}*/*_{w}*/*, Z'_{δsη}, M'_{w}, M'*_{*w*/*w*/}*, M'_{δsη}* and the stability lever arm *z_{GB}* are determined.

## Revendications

1. Procédé de détermination de coefficients hydrodynamiques sur des sous-marins dotés d'une barre de plongée avant et d'une barre de plongée arrière, le sous-marin flottant librement, le procédé présentant les étapes suivantes :
a) le déplacement sans accélération à quille égale à profondeur constante et avec une première première vitesse et une première première assiette,
b) le déplacement sans accélération à quille égale à profondeur constante et avec la première première vitesse et une deuxième première assiette,
c) le déplacement sans accélération à quille égale à profondeur constante et avec une deuxième première vitesse et la première première assiette,
d) le déplacement sans accélération à quille égale à profondeur constante et avec la deuxième première vitesse et la deuxième première assiette,
e) le déplacement sans accélération à quille inclinée à profondeur constante et avec une première deuxième vitesse et avec une première position de barre de plongée avant et un premier remplissage de compartiment d'assiette,
f) le déplacement sans accélération à quille inclinée à profondeur constante et avec la première deuxième vitesse et avec une deuxième position de barre de plongée avant et le premier remplissage de compartiment d'assiette,
g) le déplacement sans accélération à quille inclinée à profondeur constante et avec la première deuxième vitesse et la première position de barre de plongée avant et un deuxième remplissage de compartiment d'assiette,
h) le déplacement sans accélération à quille inclinée à profondeur constante et avec la première deuxième vitesse et la deuxième position de barre de plongée avant et le deuxième remplissage de compartiment d'assiette,
i) le déplacement sans accélération à quille inclinée à profondeur constante et avec une deuxième deuxième vitesse et la première position de barre de plongée avant et le premier remplissage de compartiment d'assiette,
j) le déplacement sans accélération à quille inclinée à profondeur constante et avec la deuxième deuxième vitesse et la deuxième position de barre de plongée avant et le premier remplissage de compartiment d'assiette,
k) le déplacement sans accélération à quille inclinée à profondeur constante et avec la deuxième deuxième vitesse et la première position de barre de plongée avant et le deuxième remplissage de compartiment d'assiette,
l) le déplacement sans accélération à quille inclinée à profondeur constante et avec la deuxième deuxième vitesse et la deuxième position de barre de plongée avant et le deuxième remplissage de compartiment d'assiette,
m) la détermination de coefficients hydrodynamiques à partir des grandeurs de mesure déterminées aux étapes précédentes,
les étapes a) à l) étant effectuées dans un ordre quelconque, l'étape m) étant effectuée après les étapes a) à l), dans lequel, pendant les déplacements sans accélération, respectivement la vitesse *u* du sous-marin, l'angle d'assiette *θ*, la position de barre de plongée avant *δₛ*, l'angle de barre de plongée arrière *δ_{b}*, la variation de volume des compartiments d'assiette Δ*V_{TT}* et la variation de volume du ballast de réglage ΔV_{CT} sont détectés en tant que grandeurs de mesure.

2. Procédé selon la revendication 1, **caractérisé en ce qu'**en plus des étapes a) à d), les étapes suivantes sont effectuées :
n) le déplacement sans accélération à quille égale à profondeur constante et avec une troisième première vitesse et une première première assiette,
o) le déplacement sans accélération à quille égale à profondeur constante et avec une troisième première vitesse et une deuxième première assiette.

3. Procédé selon l'une quelconque des revendications précédentes, **caractérisé en ce qu'**en plus des étapes e) à l), les étapes suivantes sont effectuées :
p) le déplacement sans accélération à quille inclinée à profondeur constante et avec une troisième deuxième vitesse et avec une première position de barre de plongée avant et un premier remplissage de compartiment d'assiette,
q) le déplacement sans accélération à quille inclinée à profondeur constante et avec une troisième deuxième vitesse et une deuxième position de barre de plongée avant et un premier remplissage de compartiment d'assiette,
r) le déplacement sans accélération à quille inclinée à profondeur constante et avec une troisième deuxième vitesse et une première position de barre de plongée avant et un deuxième remplissage de compartiment d'assiette,
s) le déplacement sans accélération à quille inclinée à profondeur constante et avec une troisième deuxième vitesse et une deuxième position de barre de plongée avant et un deuxième remplissage de compartiment d'assiette.

4. Procédé selon l'une quelconque des revendications précédentes, **caractérisé en ce que** les premières vitesses sont sélectionnées dans la plage de 4 nœuds à 25 nœuds, de préférence dans la plage de 5 nœuds à 20 nœuds, de manière particulièrement préférée dans la plage de 6 nœuds à 15 nœuds.

5. Procédé selon l'une quelconque des revendications précédentes, **caractérisé en ce que** les deuxièmes vitesses sont sélectionnées dans la plage de 4 nœuds à 25 nœuds, de préférence dans la plage de 5 nœuds à 20 nœuds, de manière particulièrement préférée dans la plage de 6 nœuds à 14 nœuds.

6. Procédé selon l'une quelconque des revendications précédentes, **caractérisé en ce que** pour la première position de barre de plongée avant, un angle de +15° à +25°, en particulier de +18° à +22° est sélectionné, et **en ce que** pour la deuxième position de barre de plongée avant, un angle de -15° à -25°, en particulier de -18° à -22° est sélectionné.

7. Procédé selon l'une quelconque des revendications précédentes, **caractérisé en ce que** le procédé est effectué de telle sorte que la profondeur de plongée est sélectionnée de telle sorte qu'au moins 25 m, de préférence au moins 50 m, de manière particulièrement préférée au moins la longueur du sous-marin, d'eau se trouvent au-dessus du sous-marin et au moins 25 m, de préférence au moins 50 m, de manière particulièrement préférée au moins la longueur du sous-marin, d'eau se trouvent au-dessous du sous-marin.

8. Procédé selon l'une quelconque des revendications 1 à 6, **caractérisé en ce que** le procédé est effectué de telle sorte que la profondeur de plongée est sélectionnée de telle sorte que moins de 25 m, de préférence moins de 15 m, d'eau se trouvent au-dessus du sous-marin et au moins 25 m, de préférence au moins 50 m, de manière particulièrement préférée au moins la longueur du sous-marin, d'eau se trouvent au-dessous du sous-marin.

9. Procédé selon l'une quelconque des revendications 1 à 6, **caractérisé en ce que** le procédé est effectué de telle sorte que la profondeur de plongée est sélectionnée de telle sorte qu'au moins 25 m, de préférence au moins 50 m, de manière particulièrement préférée au moins la longueur du sous-marin, d'eau se trouvent au-dessus du sous-marin et moins de 25 m, de préférence moins de 15 m, d'eau se trouvent au-dessous du sous-marin.

10. Procédé selon l'une quelconque des revendications précédentes, **caractérisé en ce qu'**en outre la vitesse de rotation n de la vis et l'angle de roulis *Φ* sont détectés en tant que grandeurs de mesure.

11. Procédé selon l'une quelconque des revendications précédentes, **caractérisé en ce que** pendant le procédé, la répartition de poids dans le sous-marin est maintenue constante, mis à part les modifications ciblées.

12. Procédé selon l'une quelconque des revendications précédentes, **caractérisé en ce qu'**à l'étape m) les coefficients ${Z}_{∗}^{′} ,$ ${Z}_{δs}^{′} ,$ ${Z}_{δb}^{′} ,$ ${M}_{∗}^{′} ,$ ${M}_{δs}^{′}$ *et* ${M}_{δb}^{′} ,$ les volumes de remplissage du ballast de réglage *V_{CT1}* et *V_{CT2},* les remplissages des compartiments d'assiette *V_{TT1}* et *V*_{*TT*2} et l'angle de barre *δₛₙ* et *δ_{bn}* sont déterminés pour un déplacement sans portance et sans couple.

13. Procédé selon l'une quelconque des revendications précédentes, **caractérisé en ce que** la première première assiette et la deuxième première assiette sont sélectionnées avec une différence de 500 kNm ±50 kNm.

14. Procédé selon l'une quelconque des revendications précédentes, **caractérisé en ce qu'**aux étapes e) à l) une première deuxième assiette et une deuxième deuxième assiette sont sélectionnées, la première deuxième assiette et la deuxième deuxième assiette étant sélectionnées avec une différence de 1000 kNm ±100 kNm.

15. Procédé selon l'une quelconque des revendications précédentes, **caractérisé en ce qu'**à l'étape m), les coefficients ${Z}_{w}^{′} ,$ ${Z}_{w \left|w\right|}^{′} ,$ ${Z}_{δsη}^{′} ,$ ${M}_{w}^{′} ,$ ${M}_{w \left|w\right|}^{′}$ *et* ${M}_{δsη}^{′}$ et le bras de levier de stabilité *z_{GB}* sont déterminés.
